# EUROPÄISCHE PATENTSCHRIFT

(11) **EP 1 467 141 B1**
(45) Veröffentlichungstag und Bekanntmachung des Hinweises auf die Patenterteilung: **23.10.2013**
(21) Anmeldenummer: 04008469.1
(22) Anmeldetag: 07.04.2004
(51) Int. Cl.: F21S 8/00, F21S 10/02, F21W 121/00, F21Y 101/02, F21Y 103/00

(54) **Leuchte mit geschlossener Lichtabstrahlfläche**
Luminaire with a closed light-emitting surface
Luminaire à surface luminescente fermée

(30) Priorität: 07.04.2003 DE 10315771
(43) Veröffentlichungstag der Anmeldung: 13.10.2004
(73) Patentinhaber: Zumtobel Lighting GmbH, 6850 Dornbirn (AT)
(72) Erfinder: Rüf, Karl-Heinz, 6850 Dornbirn (AT)
(74) Vertreter: Schmidt-Evers, Jürgen

(56) Entgegenhaltungen:
- WO-A-02/079688
- DE-A1- 10 057 574
- DE-U1- 20 007 741
- DE-U1- 20 216 726

## Beschreibung

Die vorliegende Erfindung betrifft eine Leuchte mit einer geschlossenen Lichtabstrahlfläche, die insbesondere für Dekorationszwecke verwendet werden kann.

Leuchten, die zu Dekorationszwecken verwendet werden, sind in verschiedensten Ausführungsformen bekannt. So wurde von der Firma Spectral beispielsweise ein sogenannter Lichtwürfel vorgestellt, bei dem es möglich ist, fünf der sechs Seitenflächen des Würfels zu beleuchten. Eine Lampeneinheit mit farbigen Leuchtstofflampen sowie mit entsprechenden Betriebs- und Steuergeräten für die Lampen ist im Inneren des Gehäuses an der sechsten Seitenfläche des Würfels angeordnet. Die Licht in verschiedenen Farben abstrahlenden Leuchtstofflampen können individuell in ihrer Helligkeit eingestellt werden, so dass es möglich ist, die fünf verbleibenden Seiten des Würfels in jeder beliebigen Mischfarbe erscheinen zu lassen.

Eine andere Leuchte zu Dekorationszwecken wird von der Firma Santa & Cole vertrieben. Hierbei handelt es sich um eine Kugelleuchte mit einem großen kugelförmigen Gehäuse, in dessen Inneren verschiedenfarbige Glühlampen angeordnet sind. Auch bei dieser Leuchte können die verschiedenfarbigen Glühlampen mittels entsprechender Dimmer in ihrer Helligkeit verändert werden, um eine gewünschte Mischfarbe zu erzielen.

Aus der deutschen Gebrauchsmusterschrift DE 202 16 726 U1 ist eine säulenförmige Leuchte bekannt, die zwei Gruppen von Leuchtmitteln aufweist, die farbiges Licht in entgegen gesetzte Hauptrichtungen abstrahlen können. Die beiden Gruppen können dabei unabhängig voneinander angesteuert werden, so dass die Leuchte beispielsweise nach vorne Licht in einer anderen Farbe abstrahlen kann, als nach hinten.

Aus der DE 100 57 574 A1 sind drei miteinander verbundene, jeweils quaderförmige Beleuchtungselemente bekannt, die mit einem lichtdurchlässigen Material bespannt sind. In den Beleuchtungselementen befinden sich mehrere, unterschiedlich farbige und einzeln steuerbare Lichtquellen.

Aus der DE 200 07 741 U1 ist eine Leuchte mit einem Flügelprofil bekannt und die WO 02/079688 A1 zeigt eine Leuchte, bei der die Leuchtinittel Leuchtdioden sind.

Der vorliegenden Erfindung liegt die Aufgabe zugrunde, eine neuartige Leuchte anzugeben, die sich insbesondere für Dekorationszwecke eignet und neuartige lichttechnische und optische Möglichkeiten eröffnet.

Die Aufgabe wird durch eine Leuchte gemäß einem der beiden unabhängigen Ansprüche, gelöst.

Die erfindungsgemäße Leuchte besteht aus einem Gehäuse, in dem zumindest ein Leuchtmittel angeordnet ist. Das Gehäuse bildet über seine gesamte, transparent ausgebildete Oberfläche hinweg eine im Wesentlichen geschlossene Lichtabstrahlfläche, wobei die Lichtabstrahlfläche selbst in zumindest zwei voneinander getrennte Lichtabstrahlbereiche unterteilt ist. Jeder Lichtabstrahlbereich kann durch eine Beeinflussung des Leuchtmittels, des Gehäuses oder eines zwischen dem Leuchtmittel und der Lichtabstrahlfläche angeordneten Licht-beeinflussungselements hinsichtlich seiner Helligkeit und/oder Farbe individuell eingestellt werden.

Ein erstes besonderes Merkmal der erfindungsgemäßen Leuchte besteht somit darin, dass im Wesentlichen über die gesamte Oberfläche des Gehäuses hinweg Licht abgestrahlt werden kann. Gemäß dem zweiten erfindungswesentlichen Merkmal erscheint dabei die Leuchte allerdings nicht unbedingt über ihre gesamte Oberfläche hinweg in der gleichen Farbe und/oder Helligkeit sondern kann in verschiedenen Bereichen Licht auf jeweils unterschiedliche Weise abgeben. Hierdurch wird eine neuartige Leuchte geschaffen, mit der optisch besonders ansprechende Effekte erzielt werden können. Die Leuchte eignet sich daher insbesondere zur Verwendung für Dekorationszwecke.

Weiterbildungen der Erfindung sind Gegenstand der Unteransprüche.

So wird die unterschiedliche Helligkeit bzw. Farbe der verschiedenen Lichtabstrahlbereiche vorzugsweise dadurch erreicht, dass jedem Lichtabstrahlbereich individuell bestimmte Leuchtmittel zugeordnet sind. Dies kann beispielsweise durch eine im Inneren des Gehäuses angeordnete Reflektoranordnung erreicht werden, welche zu jedem Lichtabstrahlbereich jeweils eine sich an den Lichtabstrahlbereich anschließende Reflektorkammer bildet, in der zumindest ein Leuchtmittel angeordnet ist. Vorzugsweise sind in jeder Reflektorkammer mehrere verschiedenfarbige Leuchtmittel angeordnet, insbesondere Leuchtmittel in den Farben rot, grün und blau, so dass für einen Lichtabstrahlbereich jede beliebige Mischfarbe erzielt werden kann.

Die Lagerung der Leuchtmittel erfolgt vorzugsweise über ein im Inneren des Gehäuses angeordnetes Montageelement, welches neben den Leuchtmitteln auch elektrische Anschlussmittel für die Leuchtmittel, insbesondere Lampenfassungen, sowie Betriebsgeräte zum Steuern und/oder Betreiben der Leuchtmittel aufweist. Dabei sind die Betriebsgeräte vorzugsweise im Inneren des Montageelements und die elektrischen Anschlussmittel sowie die Leuchtmittel an dessen Außenseite angeordnet. Das Montageelement kann beispielsweise quaderförmig oder zylinderförmig ausgebildet sein, wobei zumindest an einer Stirnseite ein kegel- oder pyramidenförmiger Abschluss vorgesehen ist und sich elektrische Leitungen zur Versorgung und/oder Steuerung entlang von Kanten und durch die Spitze des kegeloder pyramidenförmigen Abschlusses zu den Betriebsgeräten hin erstrecken. Das Montageelement kann beispielsweise von der Reflektoranordnung getragen werden.

Als Leuchtmittel sind vorzugsweise Leuchtstofflampen mit darauf aufgebrachten Farbfiltern verwendet. Alternativ dazu könnten allerdings beispielsweise auch Leuchtdioden oder Glühlampen verwendet werden.

Die Außenflächen des Leuchtengehäuses bestehen aus einem lichtdurchlässigen und farblich neutralen Material, beispielsweise aus Polymethylmethacrylat (PMMA) oder aus Polycarbonat (PC).

Das Leuchtengehäuse selbst kann grundsätzlich gesehen jede beliebige Form annehmen. Insbesondere könnte es als geometrischer Körper, beispielsweise in Form eines Quaders oder Würfels ausgebildet sein. Denkbar wäre jedoch auch, die Leuchte als Kugelleuchte auszubilden.

Nachfolgend soll die Erfindung anhand der beiliegenden Zeichnung daher erläutert werden. Es zeigen:
- Fig. 1: ein Ausführungsbeispiel einer erfindungsgemäßen Leuchte in Form eines Lichtwürfels in perspektivischer Ansicht;
- Fig. 2: die in Fig. 1 dargestellte Leuchte im Schnitt (Schnitt A-A von Fig. 3);
- Fig. 3: eine weitere Schnittdarstellung der in Fig. 1 dargestellten Leuchte (Schnitt B-B von Fig. 2);
- Fig. 4: eine Stanzplatine zum Bilden eines Montageelements für die Lagerung der Leuchtmittel im Inneren der Leuchte; und
- Fig. 5: einen bei der in Fig. 1 dargestellten Leuchte verwendeten Reflektor.

Die in den Figuren 1 bis 3 dargestellte erfindungsgemäße Leuchte 1 stellt einen sogenannten Leuchtwürfel dar, der über seine Oberfläche Licht abgibt. Die dargestellte Würfelform eignet sich in besonders vorteilhafter Weise zur Verwendung als Dekorationsleuchte. Es ist allerdings anzumerken, dass die erfindungsgemäße Leuchte auch jegliche andere Form annehmen könnte. Insbesondere wäre auch denkbar, die Leuchte kugelförmig zu gestalten.

Ein besonderes Merkmal der erfindungsgemäßen Leuchte 1 besteht darin, dass diese über ihre gesamte Oberfläche hinweg Licht abgibt. Das würfelförmige Leuchtengehäuse 2 besteht daher aus sechs transparenten Seitenflächen 4, die durch ein kubisches Gitter 3 gehalten werden. Das Gitter 3 kann beispielsweise durch ein Profilsystem gebildet werden, wie es aus der WO 99/08575 A1 oder der WO 02/26086 A1 bekannt ist. Dieses bekannte Profilsystem eignet sich besonders dann, wenn die Leuchte quaderförmig, insbesondere als Würfel ausgebildet ist. Das aus der WO 99/08575 A1 bekannte Verschlusssystem ermöglicht darüber hinaus jederzeit einen einfachen Zugang in das Gehäuseinnere, um beispielsweise Wartungsarbeiten sowie einen Wechsel von defekten Leuchtmitteln durchzuführen.

Wird die erfindungsgemäße Leuchte als Kugelleuchte ausgebildet, so besteht das Gehäuse vorzugsweise aus zwei Halbschalen, die zu der gewünschten Kugel zusammengesetzt werden. Auch in diesem Fall bestehen die Halbschalen ebenso wie die Seitenwände 4 des dargestellten Leuchtwürfels aus einem transparenten weißen Kunststoff. Hierfür bietet sich insbesondere die Verwendung von Polymethylmethacrylat (PMMA) oder Polycarbonat (PC) an.

Um den Leuchtwürfel 1 in verschiedenen Farben und Helligkeiten erscheinen zu lassen, sind in dessen Innenraum mehrere Leuchtmittel in Form von Leuchtstofflampen 7₁-7₄ angeordnet. Die Lagerung der Leuchtstofflampen 7₁-7₄ erfolgt über ein längliches und quaderförmig ausgebildetes Montageelement 5, welches im Zentrum des Gehäuses 2 parallel zu einer der Hauptachsen des Würfels angeordnet ist. Um die Lichtabstrahlung der Leuchtstofflampen 7₁-7₄ über die Seitenflächen 4 des Lichtwürfels 1 - insbesondere über die Bodenfläche und die Oberseite - möglichst wenig zu beeinträchtigen, erstreckt sich das Montageelement 5 nur über eine gewisse Höhe über des Gehäuses 2. An den beiden Stirnseiten des Montageelements 5 hingegen sind pyramidenförmige Abschlüsse vorgesehen, welche lediglich eine punktuelle Verbindung mit diesen beiden Seitenflächen 4 bilden, so dass selbst über diese beiden Flächen eine nahezu vollständige Lichtabstrahlung erzielt wird.

Die Ansteuerung der Leuchtstofflampen 7₁-7₄ erfolgt vorzugsweise über mehrere Betriebsgeräte 8₁-8₄, die über entsprechende elektrische Anschlussmittel mit - nicht dargestellten - Lampenfassungen für die Leuchtstofflampen 7₁-7₄ verbunden sind. Wie insbesondere der Schnittdarstellung in Fig. 2 entnommen werden kann, sind die Betriebsgeräte 8₁-8₄ im Inneren des Gehäuses des Montageelements 5 angeordnet, während hingegen sich die Leuchtstofflampen 7₁-7₄ an den vier Außenwänden des Montageelements 5 befinden. Anstelle der im vorliegenden Ausführungsbeispiel dargestellten Leuchtstofflampen 7₁-7₄ könnten auch lichtemittierende LEDs oder Glühlampen verwendet werden.

Zu beachten ist, dass das Montageelement 5 mit den darin angeordneten Leuchtstofflampen 7₁-7₄ vollständig im Inneren des Gehäuses 2 der Leuchte 1 und beabstandet von den Außenflächen 4 angeordnet ist. Hierbei ist ein gewisser Mindestabstand erwünscht, damit störende Abbildungen von durch die Anordnung im Inneren verursachten Schatten auf den Außenflächen 4 vermieden werden. Zur Vermeidung dieser unerwünschten Schatten tragen insbesondere auch die beiden pyramidenförmigen Abschlüsse 6 an den Stirnseiten des Montageelements 5 bei. Ist das Montageelement 5 beispielsweise zylinderförmig ausgebildet, so könnten in analoger Weise zur Vermeidung der Schatten kegelfömige Abschlüsse an den beiden Stirnseiten verwendet werden.

Das Entstehen von störenden Abbildungen auf den Außenflächen 4 des Lichtwürfels 1 kann auch zusätzlich dadurch verhindert werden, dass die transparenten Seitenflächen 4 lichtstreuende Eigenschaften aufweisen. Beispielsweise könnten in das Material kleine Streukörper eingebracht werden, welche eine Vergleichmäßigung der Helligkeit bewirken.

Eine weitere besondere Eigenschaft der erfindungsgemäßen Leuchte 1 besteht darin, dass die Leuchte 1 nicht zwangsläufig über ihre gesamte Außenfläche hinweg in der gleichen Farbe oder Helligkeit erscheinen muss. Statt dessen können verschiedene Lichtabstrahlbereiche hinsichtlich ihrer Helligkeit und/oder Farbe individuell eingestellt werden, wobei sich diese Einstellung zeitlich verändern kann.

Dieser erfindungsgemäße Effekt wird im dargestellten Ausführungsbeispiel dadurch erreicht, dass die Außenfläche des Leuchtengehäuses 2 in mehrere Lichtabstrahlbereiche 10₁-10₄ unterteilt ist, wobei jeder Lichtabstrahlbereich individuell von ihm zugeordneten Leuchtmitteln 7₁-7₄ erhellt werden kann. Die Aufteilung der Lichtabstrahlfläche in die einzelnen Lichtabstrahlbereiche 10₁-10₄ wird durch eine Reflektoranordnung erzielt, welche den Innenraum des Gehäuses 2 in jeweils voneinander lichtdicht getrennte Reflektorkammern 9₁-9₄ unterteilt. Im dargestellten Ausführungsbeispiel besteht die Reflektoranordnung aus vier ebenen Reflektoren 9, die parallel zu den Diagonalen zweier sich gegenüberliegender Seitenflächen 4 - im dargestellten Beispiel der Ober- und Unterseite - des Gehäuses 2 angeordnet sind. Diese Anordnung der Reflektoren 9 kann insbesondere der Darstellung in Fig. 1 sowie der Schnittdarstellung in Fig. 2 entnommen werden. Die Reflektoren 9 folgen dabei der Kontur des Gehäuses 2 und schmiegen sich mit einem Teil ihrer Begrenzungskanten an die Innenseiten des Seitenwände 4 bzw. des Gerüsts 3, so dass im dargestellten Beispiel vier voneinander lichtdicht getrennte Reflektorkammern 9₁-9₄ gebildet werden. Die Reflektoren 9 stellen darüber hinaus auch ein Traggerüst für das Montageelement 5 dar und halten dieses.

Durch die Aufteilung des Gehäuses 2 in verschiedene Reflektorkammern 9₁-9₄ werden auch die verschiedenen Lichtabstrahlbereiche 10₁-10₄ gebildet, wobei jedem Abstrahlbereich 10₁-10₄ eine Reflektorkammer 9₁-9₄ zugeordnet ist. Im dargestelltem Ausführungsbeispiel besteht ein Lichtabstrahlbereich 10₁-10₄ jeweils aus einer entsprechenden Seitenfläche 4 des Lichtwürfels sowie aus den beiden daran angrenzenden Dreiecken an der Ober- und Unterseite des Gehäuses 2, welche durch die Begrenzungskanten der Reflektoren 9 gebildet werden.

Wie der Darstellung in Fig. 2 ferner entnommen werden kann, werden die Reflektorkammern 9₁-9₄ im Inneren des Leuchtengehäuses 2 zumindest teilweise von den Außenflächen des Montageelements 5 begrenzt. Dies hat zur Folge, dass die an den Außenseiten des Montageelements 5 angeordneten Leuchtstofflampen 7₁-7₄ jeweils in den entsprechenden Reflektorkammern 9₁-9₄ angeordnet sind. Somit kann jeder Lichtabstrahlbereich 10₁-10₄ individuell von den im zugeordneten Leuchtstofflampen 7₁-7₄ erhellt werden.

Im dargestellten Beispiel sind jedem Lichtabstrahlbereich 10₁-10₄ drei Leuchtstofflampen zugeordnet, die Licht in den Farben rot, grün und blau abgeben. Durch ein unterschiedliches Dimmen der verschiedenen Farben können somit in vorbekannter Weise alle verschiedenen Farben des Farbspektrums - insbesondere auch weiß - eingestellt werden. Hierdurch besteht die Möglichkeit, jeden der vier Lichtabstrahlbereiche 10₁-10₄ in jeder beliebigen Farbe bzw. Helligkeit individuell einzustellen. Durch die Unterteilung des Gehäuses 2 in verschiedene Reflektorkammern 9₁-9₄ wird das Licht der unterschiedlichen Lichtabstrahlbereichen 10₁-10₄ zugeordneten Leuchtmittel 7₁-7₄ nicht vermischt.

Das in der Leuchte gemäß den Fig. 1-3 verwendete Montageelement 5 kann auf einfache Weise aus zwei Stanzplatinen gebildet werden, wie sie in Fig. 4 dargestellt sind. Eine Stanzplatine 15 besteht dabei aus zwei rechteckförmigen Flächen 16, die an ihren Ober- und Unterkanten jeweils Dreiecke 17 aufweisen. Nach dem Ausstanzen eines entsprechend geformten Blechteils wird dieses dann entlang der Verbindungslinie zwischen den beiden rechteckigen Flächen 16 L-förmig gefaltet, wobei die vier Dreiecke 17 anschließend zur Innenseite hin verformt bzw. gebogen werden, um die pyramidenförmigen Abschlüsse 6 zu bilden. Insgesamt wird ein Montageelement 5 aus zwei derartig ausgestalteten und miteinander verbundenen Stanzplatinen 15 gebildet, wobei zur Verbindung der beiden Platinen 15 jeweils an einer Seitenkante eine Verbindungslasche 18 mit entsprechenden Bohrungen 19 angeordnet ist.

Fig. 5 stellt ein Blechteil dar, welches zur Bildung eines in den Fig. 1-3 dargestellten Reflektors 9 verwendet wird. Das Stanzteil 20 besteht wiederum aus einem rechteckförmigen länglichen Grundkörper 21, von dem aus sich in seinen jeweiligen Endbereichen zwei Dreiecke. 22 seitlich erstrecken. Diese Dreiecke 22 sind zur Erzielung der voneinander lichtdicht getrennten Reflektorkammern im Bereich der kegelförmigen Abschlüsse 6 erforderlich, da sie die Verjüngung der Abschlüsse 6 zur Stirnseite hin ausgleichen. Auch bei diesem Stanzteil ist an dessen Längsseite eine Befestigungslasche 23 vorgesehen, um den Reflektor mit dem Montageelement 5 zu verbinden.

Abschließend sollen noch konkrete Werte für ein erfindungsgemäßes Ausführungsbeispiel eines Lichtwürfels angegeben werden. Hierbei weist dieser eine Höhe, Breite und Tiefe von jeweils 700 mm auf und die Außenflächen werden jeweils durch teillichtdurchlässige Kunststoffplatten aus 6 mm dickem PMMA gebildet. Das Montageelement besteht aus einer quaderförmigen Grundstruktur mit einer Querschnittsfläche von 180 x 180 mm und einer Höhe von 650 mm, wobei sich durch die pyramidenförmigen Boden- und Deckflächen eine Gesamthöhe von wiederum 700 mm ergibt. Die Außenfläche des Montageelements besteht aus einem weiß lackiertem Blech und wirkt somit ebenfalls diffus reflektierend.

Die Leuchtmittel werden bei diesem konkreten Ausführungsbeispiel aus jeweils farbigen Leuchtstofflampen gebildet, wobei jeder Reflektorkammer jeweils drei Leuchtstofflampen in den Farben rot, grün und blau zugeordnet sind. Die unterschiedliche Farbigkeit der Leuchtstofflampen wird durch Filterschläuche erzielt, die auf handelsübliche Leuchtstofflampen aufgebracht wurden. Der Abstand zwischen zwei Leuchtstofflampen beträgt jeweils 50 mm.

Insgesamt wird durch die vorliegende Erfindung somit eine neuartige Leuchte geschaffen, welche zur Erzielung besonderer optischer Effekte geeignet ist. Als wesentliches Merkmal ist zu nennen, dass die Leuchte über ihre gesamte Außenfläche hinweg Licht abgibt, wobei die Möglichkeit besteht, einzelne Bereiche in jeweils unterschiedlichen Farben und Helligkeiten erstrahlen zu lassen.

## Patentansprüche

1. Leuchte (1) mit einem Gehäuse (2), in dem mindestens ein Leuchtmittel (7₁-7₄) angeordnet ist, wobei das Gehäuse (2) über seine gesamte, transparente Oberfläche hinweg eine Lichtabstrahlfläche bildet, die in zumindest zwei voneinander getrennte Lichtabstrahlbereiche (10₁-10₄) unterteilt ist, und wobei jeder Lichtabstrahlbereich (10₁-10₄) durch eine Beeinflussung des Leuchtmittels (7₁-7₄), des Gehäuses (2) oder eines zwischen dem Leuchtmittel (7₁-7₄) und der Lichtabstrahlfläche angeordneten Lichtbeeinflussungselements hinsichtlich seiner Helligkeit und/oder Farbe individuell eingestellt werden kann,
wobei die Lichtabstrahlfläche im Wesentlichen geschlossen ist und
wobei jeder Lichtabstrahlbereich (10₁-10₄) individuell von ihm zugeordneten Leuchtmittel(n) (7₁-7₄) erhellt werden kann,
**dadurch gekennzeichnet,**
**dass** im Inneren des Gehäuses (2) eine Reflektoranordnung (9) angeordnet ist, welche zu jedem Lichtabstrahlbereich (10₁-10₄) jeweils eine sich an den Lichtabstrahlbereich (10₁-10₄) anschließende Reflektorkammer (9₁-9₄) bildet, in der zumindest ein Leuchtmittel (7₁-7₄) angeordnet ist.

2. Leuchte nach Anspruch 1,
**dadurch gekennzeichnet,**
**dass** in jeder Reflektorkammer (9₁-9₄) mehrere verschiedenfarbige Leuchtmittel (7₁-7₄) angeordnet sind.

3. Leuchte nach Anspruch 2,
**dadurch gekennzeichnet,**
**dass** die in einer Reflektorkammer (9₁-9₄) angeordneten Leuchtmittel (7₁-7₄) Licht in den Farben rot, grün und blau abgeben.

4. Leuchte nach einem der vorhergehenden Ansprüche,
**dadurch gekennzeichnet,**
**dass** die Leuchtmittel (7₁-7₄) an einem im Inneren des Gehäuses angeordneten Montageelement (5) gelagert sind.

5. Leuchte nach Anspruch 4,
**dadurch gekennzeichnet,**
**dass** das Montageelement (5) den Leuchtmitteln (7₁-7₄) zugeordnete elektrische Anschlussmittel, insbesondere Lampenfassungen, sowie Betriebsgeräte (8₁-8₄) zum Steuern und/oder Betreiben der Leuchtmittel (7₁-7₄) aufweist.

6. Leuchte nach Anspruch 5,
**dadurch gekennzeichnet,**
**dass** das Montageelement (5) ein Gehäuse aufweist, wobei die Betriebsgeräte (8₁-8₄) zum Steuern und/oder Betreiben der Leuchtmittel (7₁-7₄) im Inneren dieses Gehäuses und die elektrischen Anschlussmittel sowie die Leuchtmittel (7₁-7₄) an dessen Außenseite angeordnet sind.

7. Leuchte nach einem der Ansprüche 4 bis 6,
**dadurch gekennzeichnet,**
**dass** das Montageelement (5) quaderförmig ist.

8. Leuchte nach einem der Ansprüche 4 bis 6,
**dadurch gekennzeichnet,**
**dass** das Montageelement (5) zylinderförmig ist.

9. Leuchte nach Anspruch 7 oder 8,
**dadurch gekennzeichnet,**
**dass** das Montageelement (5) zumindest an einer Stirnseite einen kegel- oder pyramidenförmigen Abschluss (6) aufweist.

10. Leuchte nach Anspruch 9,
**dadurch gekennzeichnet,**
**dass** elektrische Leitungen zur Versorgung und/oder Steuerung entlang von Kanten und durch die Spitze des kegel- oder pyramidenförmigen Abschlusses (6) zu den Betriebsgeräten (8₁-8₄) geführt sind.

11. Leuchte nach einem der Ansprüche 4 bis 10,
**dadurch gekennzeichnet,**
**dass** die Reflektoranordnung (9) das Montageelement (5) trägt.

12. Leuchte nach einem der vorherigen Ansprüche,
**dadurch gekennzeichnet,**
**dass** die Leuchtmittel (7₁-7₄) Leuchtstofflampen sind.

13. Leuchte nach einem der Ansprüche 1 bis 11,
**dadurch gekennzeichnet,**
**dass** die Leuchtmittel (7₁-7₄) Leuchtdioden sind.

14. Leuchte nach einem der vorherigen Ansprüche,
**dadurch gekennzeichnet,**
**dass** die Außenflächen des Leuchtengehäuses (2) aus lichtdurchlässigem weißen PMMA oder PC bestehen.

15. Leuchte nach einem der vorherigen Ansprüche,
**dadurch gekennzeichnet,**
**dass** das Leuchtengehäuse (2) als geometrischer Körper ausgebildet ist.

16. Leuchte nach Anspruch 15,
**dadurch gekennzeichnet,**
**dass** die Leuchte (1) im Wesentlichen quaderförmig oder kugelförmig ist.

17. Leuchte nach einem der Ansprüche 4 bis 16,
**dadurch gekennzeichnet,**
**dass**
a) das Leuchtengehäuse (2) ein Würfel ist,
b) das Montageelement (5) quaderförmig ist und an beiden Stirnseiten pyramidenförmige Abschlüsse (6) aufweist, und
c) die Reflektoranordnung aus ebenen Reflektoren (8) gebildet ist, die parallel zu den Diagonalen zweier sich gegenüberliegender Seitenflächen (4) des Würfels angeordnet sind.

## Claims

1. A luminaire (1) having a housing (2) in which at least one luminous means (7₁-7₄) is arranged, wherein the housing (2) forms over the whole of its transparent surface a light-radiating area which is subdivided into at least two light-radiating regions (10₁-10₄) that are separate from each other, and wherein each light-radiating region (10₁-10₄) can be individually adjusted with regard to its brightness and/or colour by influencing the luminous means (7₁-7₄), the housing (2) or a light-influencing element, arranged between the luminous means (7₁-7₄) and the light-radiating area, wherein the light-radiating area is substantially closed, and
wherein each light-radiating region (10₁-10₄) can be made lighter individually by a or a plurality of luminous means (7₁-7₄) associated with it,
**characterised in that**
arranged in the interior of the housing (2) there is a reflector arrangement (9) which for each light-radiating region (10₁-10₄) forms a respective reflector chamber (9₁-9₄) that follows on from the light-radiating region (10₁-10₄) and in which at least one luminous means (7₁-7₄) is arranged.

2. A luminaire according to claim 1,
**characterised in that**
a plurality of differently coloured luminous means (7₁-7₄) are arranged in each reflector chamber (9₁-9₄).

3. A luminaire according to claim 2,
**characterised in that**
the luminous means (7₁-7₄) arranged in a reflector chamber (9₁-9₄) emit light in the colours red, green and blue.

4. A luminaire according to one of the preceding claims, **characterised in that**
the luminous means (7₁-7₄) are mounted on an assembly element (5) arranged in the interior of the housing.

5. A luminaire according to claim 4,
**characterised in that**
the assembly element (5) has, associated with the luminous means (7₁-7₄), electrical connection means, in particular lamp sockets, and also operating devices (8₁-8₄) for controlling and/or operating the luminous means (7₁-7₄).

6. A luminaire according to claim 5,
**characterised in that**
the assembly element (5) has a housing, wherein the operating devices (8₁-8₄) for controlling and/or operating the luminous means (7₁-7₄) are arranged in the interior of this housing, and the electrical connection means and also the luminous means (7₁-7₄) are arranged on its outside.

7. A luminaire according to one of claims 4 to 6,
**characterised in that**
the assembly element (5) is parallelepipedal.

8. A luminaire according to one of claims 4 to 6,
**characterised in that**
the assembly element (5) is cylindrical.

9. A luminaire according to claim 7 or 8,
**characterised in that**
the assembly element (5) has a conical or pyramidal closure (6) at least at one end face.

10. A luminaire according to claim 9,
**characterised in that**
electrical lines for the purposes of supply and/or control are guided along edges and through the tip of the conical or pyramidal closure (6) to the operating devices (8₁-8₄).

11. A luminaire according to one of claims 4 to 10,
**characterised in that**
the reflector arrangement (9) bears the assembly element (5).

12. A luminaire according to one of the previous claims,
**characterised in that**
the luminous means (7₁-7₄) are fluorescent lamps.

13. A luminaire according to one of claims 1 to 11,
**characterised in that**
the luminous means (7₁-7₄) are light-emitting diodes.

14. A luminaire according to one of the previous claims,
**characterised in that**
the outer faces of the luminaire housing (2) consist of translucent, white PMMA or PC.

15. A luminaire according to one of the previous claims,
**characterised in that**
the luminaire housing (2) is formed as a geometrical body.

16. A luminaire according to claim 15,
**characterised in that**
the luminaire (1) is substantially parallelepipedal or spherical.

17. A luminaire according to one of claims 4 to 16,
**characterised in that**
a) the luminaire housing (2) is a cube,
b) the assembly element (5) is parallelepipedal and has pyramidal closures (6) at both end faces, and
c) the reflector arrangement is formed from planar reflectors (8) which are arranged parallel to the diagonals of two opposing side faces (4) of the cube.

## Revendications

1. Luminaire (1), avec un boîtier (2) dans lequel est disposé au moins un moyen d'éclairage (7₁-7₄), le boîtier (2) formant, sur toute sa surface transparente, une surface de radiation de lumière qui est divisée en au moins deux zones de radiation de lumière (10₁-10₄) séparées, et chaque zone de radiation de lumière (10₁-10₄) pouvant, en ce qui concerne sa luminosité et/ou sa couleur, être réglée individuellement par une action exercée sur le moyen d'éclairage (7₁-7₄), le boîtier (2) ou un élément d'action sur la lumière disposé entre le moyen d'éclairage (7₁-7₄) et la surface de radiation de lumière,
la surface de radiation de lumière étant essentiellement fermée et chaque zone de radiation de lumière (10₁-10₄) pouvant être illuminée individuellement par un ou des moyen(s) d'éclairage (7₁-7₄) qui lui est/sont affecté(s),
**caractérisé en ce que**,
à l'intérieur du boîtier (2), il est disposé un dispositif de réflecteur (9) qui forme pour chaque zone de radiation de lumière (10₁-10₄) respectivement une chambre de réflecteur (9₁-9₄) qui se raccorde à la zone de radiation de lumière (10₁-10₄) et dans laquelle est disposé au moins un moyen d'éclairage (7₁-7₄).

2. Luminaire selon la revendication 1,
**caractérisé en ce que**
plusieurs moyens d'éclairage (7₁-7₄) de couleurs différentes sont disposés dans chaque chambre de réflecteur (9₁-9₄).

3. Luminaire selon la revendication 2,
**caractérisé en ce que**
les moyens d'éclairage (7₁-7₄) disposés dans une chambre de réflecteur (9₁-9₄) délivrent de la lumière dans les couleurs rouge, verte et bleue.

4. Luminaire selon une des revendications précédentes,
**caractérisé en ce que**
les moyens d'éclairage (7₁-7₄) sont supportés sur un élément de montage (5) disposé à l'intérieur du boîtier.

5. Luminaire selon la revendication 4,
**caractérisé en ce que**
l'élément de montage (5) présente des moyens de connexion électriques affectés aux moyens d'éclairage (7₁-7₄), en particulier des douilles de lampe, ainsi que des appareils de manoeuvre (8₁-8₄) destinés à commander et/ou à faire fonctionner les moyens d'éclairage (7₁-7₄).

6. Luminaire selon la revendication 5,
**caractérisé en ce que**
l'élément de montage (5) présente un boîtier, les appareils de manoeuvre (8₁-8₄) destinés à commander et/ou à faire fonctionner les moyens d'éclairage (7₁-7₄) sont disposés à l'intérieur de ce boîtier, et les moyens de connexion électriques ainsi que les moyens d'éclairage (7₁-7₄) sont disposés sur le côté sortie de ce boîtier.

7. Luminaire selon une des revendications 4 à 6,
**caractérisé en ce que**
l'élément de montage (5)est de forme parallélépipédique.

8. Luminaire selon une des revendications 4 à 6,
**caractérisé en ce que**
l'élément de montage (5)est de forme cylindrique.

9. Luminaire selon la revendication 7 ou 8,
**caractérisé en ce que**
l'élément de montage (5) présente, au moins sur un côté frontal, une terminaison (6) de forme conique ou pyramidale.

10. Luminaire selon la revendication 9,
**caractérisé en ce que**
des lignes électriques destinées à l'alimentation et/ou à la commande sont conduites aux appareils de manoeuvre (8₁-8₄) le long d'arêtes et à travers la pointe de la terminaison (6) de forme conique ou pyramidale.

11. Luminaire selon une des revendications 4 à 10,
**caractérisé en ce que**
le dispositif de réflecteur (9) porte l'élément de montage (5).

12. Luminaire selon une des revendications précédentes,
**caractérisé en ce que**
les moyens d'éclairage (7₁-7₄) sont des lampes fluorescentes.

13. Luminaire selon une des revendications 1 à 11,
**caractérisé en ce que**
les moyens d'éclairage (7₁-7₄) sont des diodes lumineuses.

14. Luminaire selon une des revendications précédentes,
**caractérisé en ce que**
les surfaces extérieures du boîtier (2) de luminaire sont réalisées en PMMA ou PC blanc transparent à la lumière.

15. Luminaire selon une des revendications précédentes,
**caractérisé en ce que**
le boîtier (2) de luminaire est réalisé en tant que corps géométrique.

16. Luminaire selon la revendication 15,
**caractérisé en ce que**
le luminaire (1) est essentiellement de forme parallélépipédique ou sphérique.

17. Luminaire selon une des revendications 4 à 16,
**caractérisé en ce que**
a) le boîtier (2) de luminaire est un cube,
b) l'élément de montage (5) est de forme parallélépipédique et présente des terminaisons (6) de forme pyramidale sur les deux côtés frontaux, et
c) le dispositif de réflecteur est formé de réflecteurs (8) plans qui sont disposés parallèlement aux diagonales de deux faces latérales (4) opposées du cube.
